# EUROPÄISCHE PATENTSCHRIFT

(11) **EP 0 760 784 B1**
(45) Veröffentlichungstag und Bekanntmachung des Hinweises auf die Patenterteilung: **28.04.1999**
(21) Anmeldenummer: 95936439.9
(22) Anmeldetag: 14.11.1995
(51) Int. Cl.: B65D 6/30, B21D 51/32

(54) **GESTUFTER FALZ FÜR EINE BLECHDOSE**
STEPPED FOLD FOR A TIN
FERMETURE A REPLI ETAGE POUR BOITE DE CONSERVE

(30) Priorität: 14.11.1994 DE 4440628; 13.11.1995 WO PCT/DE95/01566
(43) Veröffentlichungstag der Anmeldung: 12.03.1997
(73) Patentinhaber: Schmalbach-Lubeca AG, 40880 Ratingen (DE)
(72) Erfinder: STRUBE, Lutz, D-38154 Königslutter (DE)
(74) Vertreter: Leonhard, Frank Reimund, Dipl.-Ing.
(86) Internationale Anmeldenummer: DE9501574
(87) Internationale Veröffentlichungsnummer: WO9615036

(56) Entgegenhaltungen:
- EP-A- 0 065 842
- FR-A- 334 017
- GB-A- 2 097 748
- US-A- 4 037 550

## Beschreibung

Das technische Gebiet der Erfindung ist die Ausbildung eines Falzes an einer durch Deckel verschlossenen Dose, wie Getränke- oder Konservendose aus Blech. Ein solcher Falz hat die Aufgabe, Deckel und Dose auch gegenüber relativ hohen Kräften, die von außen, zum Beispiel durch Druck oder Stoß, und von innen, zum Beispiel durch Über- oder Unterdruck wirksam werden können, fest zusammenzuhalten und das Doseninnere überdies gegenüber der Außenatmosphäre hermetisch abzudichten.

Während früher zur Abdichtung eine Verlötung der Naht erfolgte, wird seit langem in den Falz ein Dichtungs-Compound eingebracht und ohne Lötverbindung verschlossen (vgl. DE-A 21 34 034, dort Figur 1; EP-A 445 721, dort Figur 3; FR-A 2 327 149, dort Figur 2; US-A 4,626,158, dort Figur 12; US-A 2,327,424, dort Figur 6). Ein Doppelfalz ohne Compound (Dichtungswerkstoff) ist im Fahr 1903 schon beschrieben, allerdings ohne eine Dichtung mit Compound zu beinhalten (vgl. FR-A 334.017, dort Figuren 8, 9, 10). Solche Falze werden heute - zugunsten von Falzen mit Compound - nicht mehr verwendet.

Es ist **Aufgabe der Erfindung**, die Eigenschaften eines Falzes mit Compound zu verbessern, und zwar sowohl bezüglich seiner mechanischen Festigkeit als auch bezüglich einer zuverlässigen und andauernden hermetischen Abdichtung; mithin soll der Falz stabiler werden, besonders bei Verwendung von Blechen, die gegenüber heute verwendeten Blechstärken von ca. 0,24 mm reduziert sind.

Diese Aufgabe wird gemäß den Ansprüchen 1,9 oder 11 durch eine gezielte Gestaltung der Falzgeometrie gelöst. Durch die gemäß der Erfindung verbesserte Falzgeometrie können bei der Herstellung von Dose und/oder Deckel dünnere Bleche verarbeitet werden, bei gleicher Festigkeit und Dichtigkeit, oder es kann - bei Verwendung von heute üblichen Blechdicken - eine deutlich höhere Festigkeit und eine noch zuverlässigere hermetische Abdichtung erhalten werden. Die hohe Festigkeit wird durch eine stärkere Klemmung und Verriegelung der Falzelemente in einem begrenzten Bereich der Falzhöhe erzielt. Der Falz wird dadurch stabiler, was auch zu der Möglichkeit der Verwendung von in der Dicke reduzierten Blechen führt (Anspruch 8).

Durch die stärkere Klemmung wird auch die hermetische Abdichtung verbessert.

Da die zusätzliche Klemmung und Verriegelung nur im unteren Bereich des Falzes erfolgt, wird das Compound-Material daran gehindert, bei der Ausformung des Falzes aus dem oberen Falzbereich abzuwandern. Die neue Falzgeometrie führt vielmehr dazu, daß eine direkte Blechberührung im oberen Falzrandbereich vermieden wird, so daß hier das unter Kompression stehende Dichtungsmittel die hermetische Dichtungsfunktion besser als bei einer direkten Blechberührung ausübt (Anspruch 5).

Bei der bevorzugten Ausführungsform steht der - beim fertigen Falz - unten und außen liegende Bereich des Deckelhakens mit dem oberhalb des freien Endes des Rumpfhakens liegenden Flächenbereich in fester, vorzugsweise formschlüssiger Anlage, während der obere, dem Falzrand naheliegende Bereich des Deckelhakens gegenüber dem unteren Bereich spürbar radial nach außen verschoben ist, also von dem benachbarten Blechabschnitt des Rumpfhakens beabstandet ist (Anspruch 6). Dadurch ergibt sich eine konturierte Falzaußenfläche, wobei die beiden genannten oberen und unteren Bereiche stetig oder in einer, bevorzugt sanften, Stufe ineinander übergehen (Anspruch 2).

Die feste, vorzugsweise formschlüssige Anpressung der Blechbereiche erstreckt sich somit nur über den unteren Falzbereich (Anspruch 6). Dieser Bereich ist im wesentlichen zylindrisch (Anspruch 7). Er entkoppelt die Falzbreite b von der Längentoleranz des Rumpfhakens.

Die Falzgeometrie kann man an einem Schnitt durch die Falznaht einer verschlossenen Dose jederzeit überprüfen und feststellen.

Die Erfindung ermöglicht es, neben der Verbesserung des Falzes, mit Blechstärken unterhalb der heute üblichen Maße arbeiten zu können. Die flächenmäßige Anpressung der Blechbereiche in der unteren Hälfte bis zu dem unteren Drittel der Falznaht kann soweit gehen, daß im Bereich des unteren Randes des Rumpfhakens eine mechanische Verriegelung entsteht. Der Falz insgesamt ist wesentlich stabiler, und zwar sowohl bei Verwendung üblicher Bleche als auch bei solchen Blechen, die demgegenüber in ihrer Dicke reduziert sind.

Die flächige Anpressung im unteren Falzbereich (Anspruch 6, Anspruch 7) kann an der freien Kante des umgebördelten Rumpfhakens zu einer Stufe führen, die in Dosenachsrichtung Halte- und Verriegelungsfunktion übernehmen kann.

Die Verschließ- oder Umformrolle, mit der diese Falzkontur erreicht oder erstellt wird, hat zwei Nutbereiche, die gegenüber der Rollenachse unterschiedliche Durchmesser haben (Anspruch 11, Anspruch 12). Die beiden Nutbereiche sind gegeneinander axial verschoben, um so den Übergangsbereich zu bilden. Der Übergangsbereich (oder allgemein: der ringförmige Vorsprung) mündet in eine etwa zylindrische Form (Anspruch 13), um dem unteren Bereich beim Formen des Falzes (Anspruch 6, Anspruch 7) eine ebensolche Form zu verleihen. Im angestellten Zustand verläuft der etwa zylindrischer Abschnitt der Falz-Verschlußrolle VR1 parallel zur Mantelfläche (Außenfläche) des Verschließkopfes VK.

Überraschend wird damit nicht nur bessere Stabilität bei geringerer Blechdicke, sondern auch eine Entkopplung der Breite b des fertigen Falzes von der Längentoleranz des Rumpfhakens erreicht. Die Falzbreite b ist nur noch von den verwendeten Blechstärken abhängig, auch der Compound verliert seinen unerwünschten Einfluß auf die Falzbreite b.

Ein **Beispiel** der Erfindung wird anhand schematischer Zeichnungen näher erläutert.
- **Figur 1**: zeigt im Schnitt einen Doppelfalz gemäß dem Beispiel der Erfindung.
- **Figur 2**: ist eine Falzgeometrie nach dem Stand der Technik.

In beiden Figuren sind neben der Geometrie des Falzes auch die Geometrie des Verschließkopfes VK und (angedeutet) auch die Geometrie der Verschließrollen VR und VR1 als Gegenkontur zur jeweiligen Außenkontur des Falzes wiedergegeben. Dabei kann die äußere Kontur des (innen liegenden) Verschließkopfes VK, wie sie in der Art **aus Figur 2** ersichtlich ist, unverändert für die Erzielung der Geometrie des Falzes gemäß der Erfindung eingesetzt werden, so daß alle inneren Blechlagen 2,1,2a,1a mit Ausnahme des oberen Bereichs 2b der äußeren Lage 2b,2c des Deckelhakens flächig aneinanderliegen und zur Achse des Behälters im wesentlichen zylindrisch oder schwach konisch sind.

**Figur 1** zeigt einen Doppelfalz gemäß einem Beispiel der Erfindung. Die Dosenwand ist mit 1, der Deckel mit seiner Kernwand mit 2 bezeichnet.

Durch die Stufung 23 des Profils 30,31 der angedeuteten Falz-Verschließrolle VR1 wird der Einfluß der RumpfhakenlängenToleranz ΔR_{H} auf die Falzbreite b neutralisiert. Weiterhin wird der Deckelhaken besser geklemmt sowie in seinem unteren Bereich 2c durch verdrängtes Deckelmaterial bei 2d mechanisch verriegelt. Dadurch wird auch bei wechselndem Doseninnendruck die Dichtheit des Falzes sichergestellt.

Der schärfer ausgeformte untere Abschnitt 2c des Falzes wird zu einer Erhöhung der Falzstabilität führen, in der Form, daß speziell bei dünneren Deckel- und Rumpfblechen das Aufrollen des fertigen Falzes durch den Doseninnendruck erschwert wird und damit der Einsatz dünnerer Bleche möglich ist, als heute üblich.

**Figur 2** zeigt die Falzausführung nach dem Stand der Technik. Durch die hier verwendeten Geometrien von Verschließkopf VK und Verschließrolle VR (2. Operation) wird die erzielbare Falzbreite b wesentlich durch eine Änderung (Toleranz im Bereich R_{Hmin}<R_{Hnom}<R_{Hmax}) der Rumpfhakenlänge R_{H} des Rumpfhakens 1a beeinflußt. Da die Falzbreite b ein wesentliches Maß zur Bewertung der Falzgüte ist sowie zur Grundeinstellung einer Verschließmaschine herangezogen wird, treten **bei Figur 2** Definitionsprobleme auf, die eine Einhaltung der aktuellen Falzbreitentoleranz Δb=±0,05mm unmöglich machen.

Auch wird **bei Figur 2** der Deckelhaken unzureichend geklemmt, was speziell bei dünneren Blechen zu Undichtigkeiten der gefüllten Dose führen kann.

**In Figur 1** ist der verschlossene Falz einer Blechdose gezeigt (oberer, randseitiger Ausschnitt im Querschnitt), in der Konturierung gemäß dem Beispiel der Erfindung. Der Deckelhaken 2a greift in den Rumpfhaken 1a ein. Beide liegen im Überlappungsbereich dichtend aneinander an. Im übrigen Bereich ist ein dichtender Compound 10 vorgesehen.

Um die Schwankung Δb der Falzdicke oder Falzbreite b zu reduzieren, erhält der Falz - die Falzgeometrie - eine Stufung 23 zum unteren Bereich 2c. Im Beispiel ist es das untere Drittel. Die Stufung 23 stabilisiert den Falz. Ist der nach radial innen gerichtete Bördeldruck hoch genug, so erhält der Endbereich 21 des Rumpfhakens 1a eine zusätzliche Verriegelung 2d, die stärker dichtet, gleichzeitig aber auch Halte- und Ausgleichsfunktion übernimmt.

Das **in Figur 2** noch dargestellte Differenzmaß d (als abhängig von der Rumpfhakenlänge R_{H}) ist **in Figur 1** ersetzt durch ein flächiges Andrücken eines unteren Bereichs 2c des äußeren Deckelring-Abschnitts 2b,2c an dem unteren Randbereich 21 des Rumpfhakens 1a. Die eingezeichnete Toleranz von ΔR_{H} erzeugt kein Differenzmaß d (vgl. noch Figur 2) mehr; mit d=0 wird auch der Einfluß von ΔR_{H} auf b (die Falzbreite) zu Null.

Die Höhe des flächigen Andrückens sollte gleich oder größer als die erwartete Längentoleranz ΔR_{H} sein, im Beispiel ist sie etwa 1,5mal so groß. Die Falzhöhe ist im Beispiel etwa dreimal größer als der flächige Anrückbereich 2c mit Höhe 1.5·ΔR_{H}. Die erwähnte Stufung 23 im Bereich 2c kann sanft bis stärker abrupt gewählt werden.

Die Verschließeinrichtung enthält die Andrückrolle VR1, die mit ihrer Nutkontur 30,31 die Stufung 23 zum (zylindrischen) unteren Falzabschnitt 2c bewirkt. Die Stufung 23 kann unmittelbar beim Falzen (Bilden des Falzes) eingebracht werden; sie kann auch in einem gesonderten Arbeitsschritt nach dem Bördeln des Falzes an der Außenkontur des Falzes eingefügt werden.

Das entsprechende Verfahren (einstufig oder zweistufig) wird in der Verschließmaschine mit Falz-Verschließrolle VR1 und Verschließkopf VK realisiert. Bestehende Falzmaschinen können einsach umgerüstet werden.

Als Falzmittelebene wird die Ebene bezeichnet, die senkrecht zur Dosenachse verläuft und etwa mittig in der Falzhöhe, die in Dosen-Achsrichtung verläuft, liegt. Im Schnitt ist sie **in Figur 2** an der Linie b der Falzbreite verdeutlicht.

## Patentansprüche

1. Falzgeometrie an einer mit einem Doppelfalz verschlossenen Dose, wie Getränke- oder Konservendose, bei der auf der Falzaußenseite (2c,2b) eine stetige oder stufige Konturierung (23) vorgesehen ist und der umgeformte Deckelhaken (2a,2b,2c) mit dem freien Ende des nach unten umgeformten Rumpfhakens (1a) außenseitig (21) deutlich flächig (formschlüssig) verbunden ist, dadurch gekennzeichnet, daß eine Dichtungsstelle (20) am radial äußeren, axial oberen Ende des Falzes durch einen Compound (10) und nicht durch Blechberührung gebildet ist, welche Blechberührung im unteren Bereich (2c) des Falzes flächig erfolgt.

2. Falzgeometrie nach Anspruch 1, bei der eine sanfte Stufenform als Kontur (23) vorgesehen ist.

3. Falzgeometrie nach Anspruch 1 oder 2, bei der der obere Bereich (2b) des Doppelfalzes spürbar nach radial außen absteht, gegenüber dem unteren Bereich (2c) des Falzes.

4. Falzgeometrie nach einem der vorstehenden Ansprüche, bei der der Falz gegenüber der Falzmittelebene merklich, insbes. um etwa ½ bis 1x die Blechdicke unsymmetrisch ist.

5. Falzgeometrie nach einem der vorstehenden Ansprüche, bei der an der Dichtungsstelle (20) oberhalb der Falzmittelebene deutlich mehr Compound (10) vorgesehen ist als unterhalb dieser Ebene.

6. Falzgeometrie nach einem der erwähnten Ansprüche, wobei der Falz in seinem unteren Bereich (2c) deutlich schmäler als in dem darüberliegenden Bereich (2b) ist und die äußere Lage (2b,2c) des umgeformten Deckelhakens nur im unteren Bereich (2c) an dem Endbereich (21) des Rumpfhakens (1a) fest und flächig anliegt, insbesondere etwa zylindrische Gestalt bezüglich der Dosenachse hat.

7. Falzgeometrie nach einem der erwähnten Ansprüche, dadurch gekennzeichnet, daß der Rumpf (1), der innenliegende Abschnitt (2a) sowie der unterhalb der Konturierung (23) liegende Bereich (2c) der äußeren Lage (2b,2c) des Deckelhakens (2a,2b,2c) und der Rumpfhaken (1a) im unteren Bereich des Falzes flächig aneinanderliegen und im wesentlichen zylindrisch zur Dosenachse verlaufen.

8. Falzgeometrie nach einem der Ansprüche 1 bis 7, bei der die Blechstärke ≤0,23 mm - insbesondere 0,22 mm - ist.

9. **Verfahren** zum Verformen, Bilden oder Konturieren der Falzgeometrie eines Doppelfalzverschlusses nach einem der erwähnten Ansprüche, bei dem im unteren Endbereich (2c,2d) der gebildete oder schon bestehende Falz von außen stärker oder schärfer so ausgeformt (23) wird, daß er im unteren, äußeren Bereich (2c,21) durch Blechberührung stärker dichtet als im oberen gekrümmten Bereich (2b,20).

10. Verfahren nach Anspruch 9, bei dem mit dem schärferen Ausformen der Falz unsymmetrisch zu seiner Mittelebene wird.

11. **Falz-Verschließrolle** für eine Falzmaschine zum Anbringen eines Doppelfalzverschlusses an Blechdosen (1) und Deckeln (2) nach einem der erwähnten Vorrichtungsansprüche, welche Rolle (VR1) umlaufend eine Nut (30,31) aufweist, die mit einem nach radial innen weisenden, ringförmigen Vorsprung (30) versehen ist, wobei der ringförmige Vorsprung eine etwa zylindrische Form hat.

12. Falz-Verschließrolle nach Anspruch 11, dadurch gekennzeichnet, daß sie an ihrer umformwirksamen Innenfläche über einen stetigen oder gestuften Übergangsbereich (23) unterteilt ist in einen ersten nutenförmigen Bereich von kleinerem Durchmesser und einen zweiten Bereich von demgegenüber deutlich größeren Durchmesser, gemessen von der Rollenachse zum Vorsprung bzw. Nutgrund.

13. Falz-Verschließrolle nach Anspruch 11 oder Anspruch 12, bei der der ringförmige Vorsprung (30) etwa parallel zur Rollenachse oder Mantelfläche des Verschließkopfes (VK) verläuft.

## Claims

1. A configuration of seams on a can, e.g. for drinks or preserves, closed by a double seam, wherein continuous or stepped contouring (23) is provided on the outside (2c, 2b) on the seam and a hook (2a, 2b, 2c) formed on the lid is connected in extremely close-fitting (interlocking) manner to the outside (21) of the free end of a downwardly shaped hook (1a) on the body, characterised in that a sealing-place (20) is formed on the radially outer, axially upper end of the seam by a compound (10), not by contact between metal, the said contact between metal occurring in close-fitting manner in the lower region (2c) of the seam.

2. A seam configuration according to claim 1, wherein the contour (23) is in the form of a smooth or easy step.

3. A seam configuration according to claim 1 or claim 2, wherein the upper region (2b) of the double seam projects radially outwards to an appreciable extent relative to the lower region (2c) of the seam.

4. A seam configuration according to any of the preceding claims, wherein the seam is appreciably asymmetrical relative to the centre plane thereof, especially by about half to the entire thickness of the metal.

5. A seam configuration according to any of the preceding claims, wherein appreciably more compound (10) is provided at the sealing-place (20) above the central plane of the seam than below the said plane.

6. A seam configuration according to any of the claims mentioned, wherein the lower region (2c) of the seam is appreciably narrower than in the region (2b) above and the outer layer (2b, 2c) of the hook shaped on the lid abuts firmly and snugly against only the lower region (2c) of the end region (21) of the hook (1a) on the body, and especially has an approximately cylindrical shape relative to the axis of the can.

7. A seam configuration according to any of the preceding claims, characterised in that the body (1), the inner portion (2a), the region (2c) of the outer layer (2b, 2c) of the lid hook (2a, 2b, 2c) lying under the contouring (23), and the body hook (1a) in the lower region of the seam adjoin one another snugly and extend substantially cylindrically relative to the can axis.

8. A seam configuration according to any of claims 1 to 7, wherein the thickness of the metal is ≤ 0.23 mm, especially 0.22 mm.

9. A method of shaping, forming or contouring the seams of a double-seam closure according to any of the previous claims, wherein the seam formed or already existing in the lower end region (2c, 2d) is shaped more sharply or strongly on the exterior (23) so that owing to contact between metal, it seals more strongly in the lower outer region (2c, 21) than in the upper curved region (2b, 20).

10. A method according to claim 9, wherein, as a result of the sharper shaping, the seam is made asymmetrical relative to its centre plane.

11. A seam-closing roller for a seam-folding machine for applying a double-seam closure to tin cans (1) and lids (2) according to any of the preceding process claims, the roller (VR1) having a peripheral groove (30, 31) formed with a radially inward-extending annular projection (30), the annular projection having a substantially cylindrical shape.

12. A seam-closing roller according to claim 11, characterised in that its inner surface used for shaping is divided by a continuous or stepped transition region (23) into a first smaller-diameter grooved region and a second region having an appreciably larger diameter, measured from the roller axis to the projection or the base of the groove.

13. A seam-closing roller according to claim 11 or claim 12, wherein the annular projection (30) extends approximately parallel to the roller axis or the surface of the closing head (VK).

## Revendications

1. Géométrie de sertissage sur une boîte, telle qu'une boîte destinée à des boissons ou à des conserves, fermée au moyen d'un double sertissage, dans laquelle est prévu un profil continu ou étagé (23) sur le côté extérieur (2c, 2b) du serti, et dans laquelle le crochet (2a, 2b, 2c) de couvercle replié est relié à l'extrémité libre du crochet (1a) de corps de boîte replié vers le bas, du côté extérieur (21), nettement surface contre surface (avec complémentarité de forme), caractérisée en ce qu'un emplacement (20) d'étanchéité est formé sur l'extrémité, supérieure axialement, et extérieure radialement, du serti, au moyen d'un matériau composite (10) et non par le contact de tôles, ledit contact de tôles existant, surface contre surface, dans la zone inférieure (2c) du serti.

2. Géométrie de sertissage selon la revendication 1, dans laquelle est prévu un étagement léger, en tant que profil (23).

3. Géométrie de sertissage selon la revendication 1 ou 2, dans laquelle la zone supérieure (2b) du double sertissage s'écarte de façon sensible radialement vers l'extérieur, par rapport à la zone inférieure (2c) du serti.

4. Géométrie de sertissage selon l'une des revendications précédentes, dans laquelle le serti est notablement asymétrique, par rapport au plan médian du serti, en particulier d'environ ½ fois à 1 fois l'épaisseur de la tôle.

5. Géométrie de sertissage selon l'une des revendications précédentes, dans laquelle, à l'emplacement d'étanchéité (20), on prévoit nettement plus de matériau composite (10) au-dessus du plan médian du serti qu'en dessous de ce plan.

6. Géométrie de sertissage selon l'une des revendications citées, le serti étant nettement plus étroit dans sa zone inférieure (2c) que dans la zone (2b) située au-dessus de celle-ci et la couche extérieure (2b, 2c) du crochet de couvercle replié n'est en appui ferme, surface contre surface, que dans la zone inférieure (2c) contre la zone d'extrémité (21) du crochet (1a) de corps de boîte, en ayant en particulier une forme approximativement cylindrique par rapport à l'axe de la boîte.

7. Géométrie de sertissage selon l'une des revendications citées, caractérisée en ce que le corps (1) de boîte, la partie (2a) située à l'intérieur ainsi que la zone (2c), située en dessous du profil (23), de la couche extérieure (2b, 2c) du crochet (2a, 2b, 2c) de couvercle et le crochet (1a) de corps de boîte sont en appui les uns contre les autres, surface contre surface, dans la zone inférieure du serti, et s'étendent de façon sensiblement cylindrique par rapport à l'axe de la boîte.

8. Géométrie de sertissage selon l'une des revendications 1 à 7, dans laquelle l'épaisseur de la tôle est ≤ 0,23 mm - en étant en particulier de 0,22 mm -.

9. Procédé de façonnage, de formage ou de réalisation de profil de la géométrie du sertissage d'une fermeture à double sertissage, selon l'une des revendications citées, dans lequel le serti formé, ou déjà existant dans la zone d'extrémité inférieure (2c, 2d) est conformé (23) de l'extérieur de façon plus robuste ou avec une courbure plus serrée de façon telle que, dans la zone inférieure, extérieure (2c, 21), il confère une étanchéité, par contact de tôles, plus grande que dans la zone incurvée supérieure (2b, 20).

10. Procédé selon la revendication 9, dans lequel le formage plus serré rend le serti asymétrique par rapport à son plan médian.

11. Galet de fermeture de sertissage pour une machine de sertissage destinée à monter une fermeture à double sertissage des boîtes (1) et des couvercles (2) en tôle selon l'une des revendications citées, lequel galet (VR1) comporte à sa périphérie une gorge (30, 31) qui est pourvue d'une saillie annulaire (30) tournée vers l'intérieur radialement, la saillie annulaire ayant une forme approximativement cylindrique.

12. Galet de fermeture de sertissage selon la revendication 11, caractérisé en ce qu'il est subdivisé, à sa surface interne à action de formage, par l'intermédiaire d'une zone de transition continue ou étagée (23), en une première zone en forme de gorge de petit diamètre et une deuxième zone de diamètre comparativement nettement plus grand, mesuré de l'axe du galet à la saillie ou au fond de gorge.

13. Galet de fermeture de sertissage selon la revendication 11 ou la revendication 12, dans lequel la saillie annulaire (30) a un tracé à peu près parallèle à l'axe du galet ou à la surface d'enveloppe de la tête de fermeture (VK).
